# NEUE EUROPÄISCHE PATENTSCHRIFT

(11) **EP 0 476 245 B2**
(45) Veröffentlichungstag und Bekanntmachung des Hinweises auf die Entscheidung über den Einspruch: **29.01.1997**
(45) Hinweis auf die Patenterteilung: 26.10.1994
(21) Anmeldenummer: 91110661.5
(22) Anmeldetag: 27.06.1991
(51) Int. Cl.: B28B 21/10

(54) **Verfahren zum Herstellen von Betonteilen**
Process for making concrete products
Procédé pour la fabrication d'éléments en béton

(30) Priorität: 17.09.1990 DE 4029480
(43) Veröffentlichungstag der Anmeldung: 25.03.1992
(73) Patentinhaber: Georg Prinzing GmbH & Co. KG Betonformen- und Maschinenfabrik, 89143 Blaubeuren (DE)
(72) Erfinder: Kraiss, Richard, W-7903 Laichingen-Suppingen (DE)
(74) Vertreter: Kratzsch, Volkhard, Dipl.-Ing.

(56) Entgegenhaltungen:
- DE-A- 3 323 340
- DE-A- 3 704 881
- DE-B- 1 157 988
- DE-C- 469 158
- FR-A- 2 314 810
- US-A- 3 334 390
- US-A- 3 353 214
- Prospekt "Hydropak", März 1982

## Beschreibung

Die Erfindung bezieht sich auf ein Verfahren zum Herstellen von Betonteilen der im Oberbegriff des Anspruchs 1 genannten Art.

Bei einem solchen bekannten Verfahren, bei dem die Verdichtung des Betons durch Rütteln erfolgt und das Verfahren deswegen auch Rüttel-Preßverfahren genannt wird, wird in bekannter Weise wie folgt vorgegangen. Die Form besteht aus mehreren beweglichen Teilen, nämlich einem Formkern, einem Formmantel, einem Bodenring und einem später herabbewegten Oberring. Außerdem weist die Form eine Rütteleinrichtung, z. B. mindestens einen im Inneren des Formkernes angeordneten Zentralrüttler, auf. Bei diesem bekannten Verfahren wird bei noch oben befindlichem Oberring die meist oben offene Form über eine Beschickungseinrichtung mit Beton gefüllt, der bei gleichzeitiger Rüttlung verdichtet wird. Vor dem Abschluß des Verdichtungsvorganges wird die Form durch Zurückfahren der Beschickungseinrichtung und durch einen davon bewegten Abstreifring oben eben abgezogen. Anschließend wird unter weiterer Rüttlung der Oberring von oben herabbewegt und in den Formraum eingepreßt und dadurch das obere Ende des Betonteiles, insbesondere ein dortiges Spitzende, geformt. Bei diesem Einpreßvorgang erfolgt eine weitere Verdichtung, die das Ausformen des Spitzendes ermöglicht. Die Länge des herzustellenden Betonteiles wird also durch ein weiteres Verdichten des Betons erreicht. Diese weitere Verdichtung des Betons läßt sich aber nicht zielsicher und reproduzierbar einstellen, da die Verdichtungskurve von Mischungsschwankungen stark beeinflußt wird. Dies führt dazu, daß eine vorgegebene Länge des Betonteils nicht genau und nicht reproduzierbar eingehalten werden kann und bei großen Mischungsschwankungen, insbesondere im Bereich des Wassergehaltes des Betons, ein problemloser automatischer Fertigungsablauf nicht möglich ist.

Um diese Nachteile zu umgehen, sind insbesondere bei der Herstellung von großen Betonteilen, z. B. Großrohren, Maschinen eingesetzt worden, bei denen im Zentrum über dem Formkern ein schwenkbares Transportband angeordnet ist, dem Beton von der Beschickungseinrichtung zugeführt wird, wobei dieses Schwenkband um das Formzentrum schwenkt und seinerseits den Beton direkt in den Formraum einfüllt. Damit sich der Oberring später einpressen läßt, wird hierbei der Formraum mittels dieses schwenkbaren Transportbandes nicht vollkommen gefüllt. Dies ist jedoch schwierig, weil ein derartiges schwenkbares Transportband ein gleichmäßiges Füllen auf dem gesamten Durchmesser des Formraumes nicht möglich macht. Außerdem bestehen hierbei große Probleme dann, wenn unsymmetrische Betonteile, z. B. Eiprofile, rechteckige Profile od. dgl., mit unterschiedlichen Wanddicken hergestellt werden sollen; denn in diesem Fall ist die Steuerung dieses schwenkbaren Transportbandes außerordentlich aufwendig, um auch nur einigermaßen eine gleichmäßige Füllung des Formraumes zu erreichen.

In der DE-A-33 23 340 ist im Zusammenhang mit der gleichen Problematik ein Vorschlag beschrieben, der zusätzlich zum Oberring einen relativ dazu verschiebbaren Einzelring in Verlängerung entweder der Formkernwandung oder des Formmantels vorsieht, wobei beim Einpressen des Oberringes diese Verlängerung auf den Formkern bzw. Formmantel aufgesetzt und dann der Oberring, die Verlängerung übergreifend, aufgepreßt wird. Dadurch soll beim Aufpressen des Oberringes ein Herauspressen von Beton nach innen auf die Oberseite des Formkernes oder nach außen auf die Oberseite des Formmantels in der Phase vermieden werden, in der beim Einpressen des Oberringes der Formraum in diesem oberen Bereich noch offen ist und Beton daraus herausgedrückt werden kann. Diese Einrichtung macht als zusätzliches Element zusätzlich zum Oberring die Verlängerung notwendig und führt zu zusätzlichen Abdichtungsproblemen dort, wo die Verlängerung auf der Oberseite des Formkernes oder des Formmantels aufsitzt. Bei diesem Vorschlag ist als nachteilig angegeben, daß auf jeden Fall Beton, der zuvor verdichtet wurde, aus der Form oben herausgepreßt und nach innen oder außen gedrückt werden kann und dort zu Verschmutzungen, Funktionsstörungen od. dgl. führen kann.

Der Erfindung liegt die Aufgabe zugrunde, ein Verfahren der im Oberbegriff des Anspruchs 1 genannten Art zu schaffen, mittels dessen Betonformteile unter Einhaltung kleiner Toleranzen in exakt reproduzierbarer Länge und im automatischen Fertigungsprozeß herstellbar sind.

Die Aufgabe ist bei einem Verfahren der eingangs genannten Art gemäß der Erfindung durch die Merkmale im Kennzeichnungsteil des Anspruchs 1 gelöst. Die Erfindung geht dabei von der Erkenntnis aus, daß die Herstellung von Betonteilen mit genauer vorgegebener Länge durch Einpressen des Oberringes nicht oder kaum mit einer einhergehenden Verdichtung des im Formraum befindlichen Betonmaterials erreichbar ist, weil sich verschiedene Verdichtungen, bedingt durch Mischungsschwankungen,ergeben. Der Grundgedanke der Erfindung liegt daher darin, beim Füllen der Form den Beton mehr oder weniger voll zu verdichten, wobei bewußt mit höheren Rüttelzeiten gearbeitet werden kann, so daß auch unabhängig von Mischungsschwankungen der Beton immer optimal verdichtet ist, und im wesentlichen bei erreichter Verdichtung oder Abschluß des Verdichtungsvorganges die Herstellung des zu formenden Endes des Betonteiles, insbesondere des Spitzendes, und der exakten Länge des Betonteiles vorzunehmen. Die Herstellung der exakten Länge wird dadurch erreicht, daß beim Einpressen der Obermuffe durch die Preßwirkung dieser eine entsprechende Menge überschüssigen, verdichteten Betonmaterials durch die mindestens eine Öffnung aus dem Formraum verdrängt wird und die exakte Betonteillänge somit nicht durch Verdichtung sondern zumindest im wesentlichen durch Verdrängung verdichteten Betonmaterials bis zum Erreichen der vorgegebenen Länge eingestellt wird. Mit dem Begriff der mindestens einen Öffnung, über die überschüssiger, zumindest überwiegend verdichteter Beton aus dem Formraum verdrängbar ist, ist jedwede Form einer Öffnung gemeint, insbesondere auch eine solche, die beim Herabbewegen des Oberringes zwischen dessen Ringinnenseite und dem Formkern oder zwischen der Ringaußenseite des Oberringes und dem Formmantel vorhanden ist. Dabei geht es nicht um die zwischen dem Oberring und dem Formkern bzw. Formmantel von Natur aus vorhandene, in gleicher Ebene liegende Öffnung, die beim Einpressen des Oberringes in den Formraum solange vorhanden ist, wie der Formraum bei diesem Einpressen oben noch offen ist. Eine solche axial gerichtete Formraumoffnung, die bündig mit der bündigen Formkernoberseite und Formmanteloberseite verläuft. wird ja beim eingangs erläuterten bekannten Verfahren durch das Herabpressen des Oberringes verschlossen, wobei gerade vermieden werden soll, daß dabei Betonmaterial in diesem Bereich heraus und auf den Formkem oder Formmantel gepreßt wird. Beim Grundprinzip der Erfindung wird gezielt überschüssiger, nahezu fertig verdichteter Beton über die mindestens eine Öffnung im Formraum beim Einpressen des Oberringes aus dem Formraum verdrängt, wobei dieser verdrängte Beton aufgenommen und wiederverwendet werden kann. Das erfindungsgemäße Verfahren eignet sich nicht nur mit großem Vorteil für die Herstellung unbewehrter Betonteile,sondern insbesondere auch für die Herstellung solcher Betonteile, die Einlagen, insbesondere Bewehrungen, z. B. Bewehrungskörbe und/oder Innenauskleidungen, Steigelemente od. dgl. aufweisen. Gerade bei der Herstellung solcher Stahlbetonrohre oder Rohre mit Innenauskleidung kann reproduzierbar die Länge des Betonteiles exakt in Bezug auf die Länge z. B. eines Bewehrungskorbes oder einer Innenauskleidung festgelegt werden. Es ist bekannt, daß Betonteile. z. B. Rohre, die mit Bewehrungskörben oder mit einer Innenauskleidung versehen sind, aufgrund der Starrheit des Bewehrungskorbes bzw. der Innenauskleidung nach dem Entformen keinerlei Setzungserscheinungen zeigen, weil die genannten Einlagen in ihrer Länge starr sind. Dagegen zeigen normalerweise nicht armierte oder nicht mit einer Innenauskleidung versehene Betonteile, insbesondere Rohre. nach dem Entformen Setzungserscheinungen, bedingt durch die Elastizität des Betons. Durch das erfindungsgemäße Verfahren kann aber nun mit derselben Form auch bei unbewehrten Betonteilen die Setzungserscheinung exakt ausgeglichen werden, z. B. dadurch, daß bei der Herstellung beim Einpressen des Oberringes dieses auf ein Sollmaß + der Setzung entsprechender Zugabe gefertigt wird.

Vorteilhaft kann es sein, wenn die Verfahrensmerkmale in den Ansprüchen 2 und 3 benutzt werden. Dadurch erfolgt das Verdrängen des Betons beim Einpressen des Oberringes und Herstellen der vorgegebenen Länge des Betonteiles dort, wo der Oberring eingepreßt wird, so daß relativ wenig Schiebungen des zu verdrängenden Betonmaterials vorkommen.

Eine weitere besonders vorteilhafte Ausgestaltung des Verfahrens ergibt sich aus Anspruch 4. Für eine umgekehrte Form des Oberringes, d. h. bei umgekehrter Vermuffung, sind die Merkmale in den Ansprüchen 5 und 6 vorteilhaft.

Durch diese axiale Relativverschiebung zwischen dem Formkern einerseits und dem Formmantel mit Bodenring und dem bereits geformten Betonteil andererseits wird im oberen Bereich, ausgehend von einem ebenen und bündigen Verlauf, nunmehr eine Abstufung und dadurch eine ringförmig verlaufende Öffnung erreicht, wobei diese Öffnung eine radiale ist, die entweder, wenn sie durch überstehenden Betonteil und tieferliegende Oberseite des Formkernes gebildet ist, radial nach innen geöffnet ist oder dann, wenn sie bei umgekehrter Vermuffung außen und durch den tieferliegenden Formtisch des Formmantels gebildet ist, radial nach außen gerichtet ist, Da der zu verdrängende Beton lediglich dem Verdrängungsquerschnitt entsprechend auf die Oberseite des Formkemes bzw. bei umgekehrter Vermuffung auf die Oberseite des Formtisches ausgepreßt wird, ist dieses Verdrängen des Betons, und zwar auch großer Betonmengen, problemlos und schnell möglich. Dadurch ist das erfindungsgemäße Verfahren zur Herstellung exakter Betonteillängen auch mit Vorteil bei der Herstellung solcher Betonteile anwendbar, die keinen symmetrischen Querschnitt haben, z. B. zur Herstellung von Eiprofilen, Betonrohren mit Sohle, rechteckigen Profilen mit unterschiedlichen Wanddicken od. dgl.. Da erfindungsgemäße Verfahren ist für praktisch jede Art von Form und Maschine einsetzbar, ohne daß Umbauten oder zusätzliche Elemente notwendig sind. Voraussetzung ist lediglich ein Arbeiten nach dem Rüttelpreßverfahren, wobei für die Anwendung des erfindungsgemäßen Verfahrens lediglich der Fertigungsablauf und damit die Steuerung der einzelnen Fertigungsvorgänge geändert werden muß. Es hat sich gezeigt, daß mit dem erfindungsgemäßen Verfahren in reprodouzierbarer Weise und in einem automatischen Fertigungsablauf auch große Betonteile problemlos hergestellt werden können. z. B. Rohre mit Nennweite 2 m und einer Länge von 3 m. Bei derartigen Großrohren war bisher ein automatischer Fertigungsablauf unmöglich. Das erfindungsgemäße Verfahren gestattet mit reproduzierbarer Güte und exakt gleicher Länge einen automatischen Fertigungsaolauf dafür, Wird mit Relativyerschiebung gemäß den Ansprüchen 4, 5 oder 6 gearbeitet, z. B. bei stationärem Formkern, so wird nach zumindest im wesentlichen abgeschlossenem Füll- und Verdichtungsvorgang der Formmantel mit Bodenring und Betonteil relativ zum feststehenden Formkern um das vorgegebene Maß hochgefahren. Dann steht der geformte Betonteil mit seiner Innenfläche um dieses Maß axial über die Oberseite dieses Formkernes über, wobei dieses Maß die Höhe der eingangs definierten Ringöffnung vorgibt. Während dieser Verschiebung nach oben oder danach wird von oben her der Oberring aufgepreßt. bis die vorgegebene exakte Länge des Betonteiles erreicht ist. Wie das axiale Hochschieben wird auch dieses Einpressen des Oberringes exakt über Endschalter. Wegmessung od. dgl. gesteuert, so daß reproduzierbar eine sehr genaue Länge des Betonteiles erreichbar ist. Sobald letztere erreicht ist, wird der Formmantel mitsamt dem Bodenring und dem Betonteil um das genannte Maß relativ zum stationären Formkern wieder zurück in die Ausgangsstellung abgesenkt und der Preßvorgang des oberen Endes des Betonteiles, insbesondere des Spitzendes, abgeschlossen. Danach kann der Oberring von der Form weg nach oben abheben und die Entformung des Betonteiles erfolgen, und zwar in der Weise, die die jeweilige Maschine vorsieht. Beim Relativverschieben wird zweckmäßigerweise weiterhin gerüttelt, ebenso beim Einpressen des Oberringes, um diese Vorgänge zu erleichtem. Auch nach Einpressen des Oberringes und Ausformung des Spitzendes kann noch weiter gerüttelt werden, um eine gute Ausformung des Spitzendes zu erzielen. Es ist ersichtlich, daß bei dieser Relativverschiebung und dadurch erfolgenden Herstellung der ringförmigen Öffnung im oberen Bereich der Form zwischen Betonteil und Formkem oder, bei umgekehrter Vermuffung, zwischen Betonteil und Formmantel, die Länge des Betonteils in einem bestimmten Bereich unabhängig von der Länge des Formmantels allein durch Festlegung des Maßes der Relativverschiebung und durch Festlegung der Eintauchtiefe des Oberringes in den Formraum eingestellt werden kann. Das erfindungsgemäße Verfahren ermöglicht vor allem auch die Herstellung solcher Betonteile, die mit einer Bewehrung oder Innenauskleidung versehen sind, die bis hoch zum oberen Betonteilende führt, wobei auch in diesem Fall eine reproduzierbare genaue Ausformung des Spitzendes und Herstellung einer exakten vorgegebenen Betonteillänge möglich ist. obwohl die oberen Enden der Bewehrungskörbe bzw. der Innenauskleidung in das Ende der Spitzausformung hineinragen.

Weitere vorteilhafte Ausgestaltungen des Verfahrens nach der Erfindung ergeben sich aus den Ansprüchen 7 - 19.

Weitere Einzelheiten und Vorteile der Erfindung ergeben sich aus der nachfolgenden Beschreibung.

Der vollständige Wortlaut der Ansprüche ist vorstehend allein zur Vermeidung unnötiger Wiederholungen nicht wiedergegeben, sondern statt dessen lediglich durch Nennung der Anspruchsnummern darauf Bezug genommen, wodurch jedoch alle diese Anspruchsmerkmale als an dieser Stelle ausdrücklich und erfindungswesentlich offenbart zu gelten haben. Dabei sind alle in der vorstehenden und folgenden Beschreibung erwähnten Merkmale sowie auch die allein aus der Zeichnung entnehmbaren Merkmale weitere Bestandteile der Erfindung, auch wenn sie nicht besonders hervorgehoben und insbesondere nicht in den Ansprüchen erwähnt sind.

Die Erfindung ist nachfolgend anhand von in den Zeichnungen gezeigten Ausführungsbeispielen näher erläutert. Es zeigen:
- Fig. 1: eine schematische, teilweise geschnittene Seitenansicht einer Maschine zum Herstellen von Betonteilen, wobei in der Form links ein Betonteil mit Bewehrungen und rechts ein Betonteil mit einer Innenauskleidung gezeigt ist,
- Fig. 2 - 5: jeweils eine schematische, teilweise geschnittene Seitenansicht der Form in größerem Maßstab und in einzelnen Stadien des Herstellungsverfahrens gemäß einem ersten Ausführungsbeispiel.

Zum besseren Verständnis der Erfindung ist zunächst anhand von Fig. 1 der grundsätzliche Aufbau einer Maschine 10 und deren Funktionsweise erläutert, wobei es sich hier um ein Ausführungsbeispiel einer Maschine 10 handelt. Die Maschine 10 ist zum Herstellen von Betonteilen 24 verschiedenster Form geeignet, und zwar sowohl von runden als auch von unrunden, z.B. eiförmigen, eckigen od. dgl. geformten Betonteilen 24. Als herzustellende Betonteile 24 kommen beispielsweise Rohre, Schachtringe, Schachthälse oder auch Sonderteile wie quadratische oder rechteckige Schachtelemente, Heizkanäle, Stützmauerelemente, Gelenkstücke, Abzweiger od. dgl. in Betracht. Als herzustellende Betonieile sind insbesondere zu nennen: Betonrohre nach DIN 4032 sowie Stahlbetonrohre nach DIN 4035, Schachtringe nach DIN 4034, sowie Sonderteile, z. B. Betonteile aus Faserbeton oder Polymerbeton, sowie Rechteckelemente, Quadratschächte od. dgl., Dabei sind sowohl Betonteile 24 ohne Einlagen als auch mit Einlagen herstellbar. In Fig. 1 sind als derartige Einlagen beim links der Mittellinie der Form dargestellten Betonteil 24 Bewehrungen 36 in Gestalt von Bewehrungskörben und beim Betonteil rechts der Mittellinie in Gestalt einer Innenauskleidung 37 gezeigt, wobei diese Innenauskleidung 37 eine Korrorionsschutzauskleidung darstellt, die das Betonteil 24 innenseitig möglichst auf ganzer Höhe und ringsum auskleidet. Auch wenn dies nicht gezeigt ist, sind auch Betonteile 24 herstellbar, die zusätzlich zur Innenauskleidung 37 noch mit Bewehrungen 36 versehen sind, sollte dies gewünscht werden. Ebenso sind solche Betonteile 24 herstellbar, die weder eine Bewehrung 36 noch eine Innenauskleidung 37 aufweisen. Die herzustellenden Betonteile 24 können als Einlagen ferner hier nicht weiter gezeigte Steigelemente, z.B. Steigeisen od dgl., aufweisen.

Die Maschine 10 arbeitet vollautomatisch. Einige Teile der Maschine 10 sind unterflur angeordnet. Sie befinden sich in einem Schacht 11. Dies gilt für einen nur schematisch angedeuteten Träger 12, an dem auswechselbar eine Form 13 angebracht ist. Die Form 13 weist einen hier stationären Formkern 14 auf, der innen hohl ist und auswechselbar auf zumindest einem nicht weiter gezeigten Zentralrüttler befestigt werden kann. Der Formkern 14 ist z.B. rund und auf seiner Oberseite mit einem kreisförmigen Kerndeckel 15 versehen, an den sich eine zylindrische, nach unten führende Kernwandung 16 anschließt. Die auswechselbare Befestigung des Formkerns 14 hat den Sinn, durch Austausch gegen einen anderen Formkern anders bemessene und/oder geformte Betonteile 24 herstellen zu können.

Bestandteil der Form 13 ist ferner ein äußerer, auswechselbarer Formmantel 17, der ebenfalls Zylinderform hat. Der Formmantel 17 trägt oben einen abstrebenden Flansch 18, der dort einen Formtisch bildet. Der Formmantel 17 umgibt den Formkern 14 mit radialem Abstand unter Bildung eines Formraumes 20 dazwischen. Im unteren Bereich sitzt auf dem Formkern 14 ein Stützring 19. Unten ist der Formraum 20 durch einen Bodenring 21, auch Untermuffe genannt, abgeschlossen, der der Formgebung des unteren Stirnendes des Formteiles 24 dient und der über den Formkern 14 gestreift ist. Der Bodenring 21 kann hier z.B. nach dem Einlegen maschinenseitig durch Abwärtsfahren eines entsprechenden Hubwagens zusammen mit dem Formmantel 17 über den Formkern 14 in die abgesenkte Stellung bewegt werden, in der der Bodenring 21 auf dem Stützring 19 ruhen kann. Dies entspricht der in Fig. 2 gezeigten Position. Der Formmantel 17 ist mit seinem unteren Ende gegen den Bodenring 21 gepreßt, auf dem er aufsitzt, so daß dort der Formraum 20 abgeschlossen ist. Der Bodenring 21 kann später dem erleichterten Abtransport des fertiggestellten Betonteiles 21 dienen.

Die Maschine 10 ist oberhalb des Schachtes 11 und seitlich der Form 13 mit einer längsverfahrbaren Beschickungs- und Verteilereinrichtung 30 bekannter Art versehen, die nachfolgend kurz nur als Beschickungseinrichtung bezeichnet ist. Letztere ist längs einer horizontalen Führung 31 in Pfeilrichtung 32 hin und her verfahrbar, und zwar zwischen der in Fig. 1 gezeigten Ausgangsstellung, links, und der mit gestrichelten Linien angedeuteten Arbeitsstellung, rechts. In der Ausgangsstellung befindet sich die Beschickungseinrichtung 30 seitlich neben der Form 13, ohne das letztere und insbesondere das oben offene Ende des Formraumes 20 dabei von Teilen der Beschickungseinrichtung 30 überdeckt ist. In der in Pfeilrichtung 32 nach rechts und nach vorn verfahrenen, gestrichelten Arbeitsstellung befindet sich die Beschickungseinrichtung 30 über dem offenen oberen Ende des Formraumes 20, so daß in letzteren mittels der Beschickungseinrichtung 30 Beton eingefüllt werden kann.

Die Beschickungseinrichtung 30 weist in üblicher Weise einen schematisch angedeuteten Vorratsbehälter 33 für den Frischbeton, ferner ein Förderband 34 und unterhalb dieses ein in einem nur schematisch angedeuteten Rahmen 35 arbeitendes, nicht weiter sichtbares Rührwerk auf.

Zum Befüllen der Form 13 wird die Beschickungseinrichtung 30 in Pfeilrichtung 32 über die Form 13 gefahren, wobei Frischbeton aus dem Vorratsbehälter 33 über das Förderband 34 zur Form 13 gefördert und mittels des Rührwerks im Rahmen 35 in die Form eingefüllt wird.

Die Maschine 10 kann ferner eine nicht besonders dargestellte Beton-Glättvorrichtung aufweisen, die entweder einen separaten Teil der Maschine bildet oder in die Beschickungseinrichtung 30 integriert ist. Die Glättvorrichtung ist längs einer horizontalen Ebene über der mit Beton gefüllten Form 13 beim Rückzug der Beschickungseinrichtung 30 gemäß Pfeil 32 verfahrbar und bewirkt beim Rückzug ein Glätten der Oberseite. Die Glättvorrichtung kann z.B. im Rahmen 35 integriert sein.

Die Maschine 10 weist ferner eine nur schematisch angedeutete Einpreßeinrichtung 40 auf, die beim gezeigten Ausführungsbeispiel einen in Pfeilrichtung 41 mittels eines nicht besonders dargestellten Antriebes absenkbaren und gegensinnig hochbeweglichen Halter 42 aufweist, an dem ein Oberring 43, auch Obermuffe genannt, angebracht ist. Aufgabe der Einpreßeinrichtung 40 ist es, nach Befüllen des Formraumes 20 mit Frischbeton und Verdichten beim Befüllen durch laufenden Zentralrüttler den Beton weiter zu verdichten, wenn dies gewünscht wird, und dem oberen Stirnende des zu formenden Betonteiles 24 die dem Oberring 43 entsprechende Form zu geben, insbesondere beim Betonteil 24 dadurch das obere Spitzende auszuformen. Hierzu wird die Einpreßeinrichtung 40 in ihre mit gestrichelten Linien angedeutete Arbeitsstellung bewegt und in dieser der Halter 42 mittels eines nicht gezeigten Antriebes in Pfeilrichtung 41 mitsamt dem Oberring 43 nach unten in das offene Ende des Formraumes 20 eingepreßt.

Die Einpreßeinrichtung 40 weist einen hier etwa schlittenförmigen, nur schematisch angedeuteten Träger 44 und einen davon abstrebenden Haltearm 45 auf, an dessen z.B. frei auskragendem Ende der Halter 42 mit Oberring 43 angeordnet ist. Die Einpreßeinrichtung 40 ist in horizontaler Richtung gemäß Pfeil 46 mittels eines nicht besonders gezeigten Antriebes zwischen der mit durchgezogenen Linien gezeigten Ausgangsstellung, links, und der mit gestrichelten Linien gezeigten Arbeitsstellung, rechts, bewegbar. Hierzu dient eine Führung 47, längs der der Träger 44 in Pfeilrichtung 46 verschiebbar ist. Weitere Einzelheiten ergeben sich aus der DE-A-37 04 881.

Wie Fig. 1 zeigt, sind im Schacht 11 unterhalb des Bodenringes 21 mehrere Ausstoßzylinder 25 angeordnet, die druckmittelbetrieben sind, insbesondere aus Hydraulikzylindern bestehen und zum Heben und Senken dienen. Die Ausstoßzylinder 25 greifen von unten her am Bodenring 21 an, auf dem der Formmantel 17 aufsteht. Bei diesem Ausführungsbeispiel ist der Bodenring 21 am Formmantel 17 mittels mehrerer Halter 26 gehalten und festgeklemmt, die von einem Antrieb 27, z.B. einem Hydraulikantrieb, betätigbar sind.

Nachfolgend ist das bisher bekannte Herstellungsverfahren zum Herstellen von Betonteilen 24 beschrieben. Dazu wird die Form 13 in die in Fig. 2 gezeigte Ausgangslage gebracht. Hierzu wird der Formmantel 17, auf dem Bodenring 21 aufsitzend, über den Formkern 14 abgesenkt, wobei der Bodenring 21 auf den darunter befindlichen Ausstoßzylindern 25 aufsitzt. Soll ein Betonteil 24 mit Einlagen, z.B. mit Bewehrungen 36 (Fig. 1 - 5 linke Formhälfte) und/oder mit einer Innenauskleidung 37 (Fig. 1 - 5 rechte Formhälfte) versehen werden, so wird auch die Bewehrung 36 bzw. die Innenauskleidung 37 mit eingebracht, wobei auch diese fußseitig auf dem Bodenring 21 aufstehen. Der Formmantel 17 ist im Bereich seines unteren Endes über die mittels ihres Antriebes 27 betätigten, muffenförmigen Halter 26 fest mit dem Bodenring 21 verbunden, und zwar im Bereich des sich außerhalb des Formmantels 17 erstreckenden Außenrandes des Bodenrings 21. Über die Ausstoßzylinder 25 wird die Einheit, bestehend aus Bodenring 21, Formmantel 17 und, sofern gewünscht, Bewehrungen 36 und Innenauskleidung 37, in die Grube 11 so weit abgesenkt, daß die Oberseite des Formmantels 17, und zwar deren den Formtisch bildender Flansch 18, bündig mit dem Kerndeckel 15 des Formkerns 14 abschließt, wie Fig. 2 zeigt. In dieser abgesenkten Position sitzt der Bodenring 21 innenseitig auf dem kernseitigen Stützring 19 auf, so daß die Ausstoßzylinder 25 entlastet sind, die in dieser Position keinen Kontakt mit dem Bodenring 21 und den sonstigen daran festen Teilen haben, sondern etwas weiter abgesenkt sind. Nun wird mittels der Beschickungseinrichtung 30, die in die in Fig. 1 gestrichelte Stellung vorfährt, in den oben offenen Formraum 20 Beton eingefüllt, der bei gleichzeitiger Rüttlung durch den umlaufenden Zentralrüttler verdichtet wird. Bei diesem bisher bekannten Herstellungsverfahren wird nach Füllen des Formraumes 20 und vor dem Abschluß des Verdichtungsvorganges die Form 13 im oberen Bereich, wo der Kerndeckel 15, der Flansch 18 des Formmantels 17 und der Betonteil 24 bündig miteinander verlaufen, durch Zurückfahren der Beschickungseinrichtung 30 mittels der erläuterten Glättvorrichtung, z.B. eines Abstreifringes, eben abgezogen. Anschließend daran wird unter weiterer Rüttlung der Oberring 43 mittels seines nicht weiter gezeigten Antriebes in Pfeilrichtung 41 nach unten bewegt und in das oben offene Ende des Formraumes 20 eingepreßt und dadurch die obere Stirnseite des Betonteiles 24 geformt, z.B. dort ein sog. Spitzende geformt. Bei der bekannten Herstellungsmethode erfolgt bei diesem Einpreßvorgang des Oberringes 43 eine weitere Verdichtung, die es erst ermöglicht, dem oberen Ende des Betonteiles 24 die dem Oberring 43 entsprechende Form zu geben, z.B. dort ein Spitzende einzuformen. Bei diesem Einpressen des Oberringes 43 und Formen des Spitzendes mit einhergehender weiterer Verdichtung wird so lange eingepreßt, bis die gewünschte, in vertikaler Richtung gemessene Länge des Betonteiles 24 erreicht ist. Diese Länge wird also durch ein weiteres Verdichten des Betons erreicht. Es hat sich gezeigt, daß diese weitere Verdichtung des Betons sich nicht zielsicher einstellen läßt, da z.B. die Verdichtungskurve von Mischungsschwankungen stark beeinflußt wird. Dies führt dazu, daß die Länge des Betonteils 24 nicht genau eingehalten werden kann und bei großen Mischungsschwankungen, insbesondere im Bereich des Wassergehaltes des Betons, ein problemloser automatischer Fertigungsablauf nicht möglich ist. Diese erläuterten Nachteile werden durch die Erfindung und das nachfolgend erläuterte Verfahren beseitigt.

Nachfolgend ist vom Zustand der Form 13 ausgegangen, der in Fig. 2 gezeigt ist. Der Bodenring 21 mit Formmantel 17 und der im Formraum 20 soweit geformte Betonteil 24 sitzen auf dem Stützring 19 des Formkernes 14 auf. Die Oberseite der Form 13 ist im wesentlichen bündig, d.h. das Betonteil 24 und der Flansch 18 verlaufen zumindest im wesentlichen innerhalb der Ebene des Kerndeckels 15, die rechtwinklig zur Längsmittelachse des Formkernes 14 ausgerichtet ist. Der Füll- und Verdichtungsvorgang ist zumindest im wesentlichen abgeschlossen. Die Form 13 ist auf der bündigen Oberseite eben abgezogen worden.

Nun bildet man vor und/oder während dem Einpressen des Oberringes 43 mindestens eine Öffnung 28 im Formraum 20, und zwar dadurch, daß den Formraum 20 begrenzende Teile der Form 13 entfernt werden. Beim gezeigten Ausführungsbeispiel wird die mindestens eine Öffnung 28 am oberen Ende der Form 13 gebildet, und dort zwischen dem oberen Ende des Formkerns 14 einerseits und dem Oberring 43 andererseits (Fig. 4). Diese mindestens eine Öffnung 28 bildet man vor und/oder während dem Einpressen des Oberringes 43 dadurch, daß ausgehend von dem oben bündigen Abschluß des Formkerns 15, des Formmantels 17 mit Flansch 18 und des Betonteils 24 eine axiale Relativverschiebung zwischen dem Formkern 14 einerseits und dem Formmantel 17 mitsamt dem Bodenring 21 und dem Betonteil 24 andererseits in eine in Fig. 1 und 3 gezeigte Verdrängungsstellung und derart vorgenommen wird, daß nun der Formkern 14 mit seiner Oberseite, z.B. dem Kerndeckel 15, um ein vorgegebenes Maß x tiefer als die Oberseite 18 des Formmantels 17 und die Oberseite des Betonteils 20 verläuft. Auf diese Weise ist beim Herabfahren und Einpressen des Oberringes 43 zwischen dem Oberring 43 und dem Formkern 14 am oberen Ende eine ringförmig verlaufende Öffnung 28 gebildet. Beim Einpressen des Oberringes 43 kann über diese ringförmige Öffnung 28 überschüssiger Beton, der in Fig. 4 und 5 mit 29 bezeichnet ist, aus dem Formraum 20 verdrängt werden. Da beim beschriebenen Ausführungsbeispiel die Oberseite des Formkernes 14 tiefer liegt als die Oberseite 18 des Formmantels 17 und die Oberseite des Betonteiles 24, wird dieser überschüssige Beton bei dieser Anordnung durch die ringförmige Öffnung 28 hindurch nach innen und auf die Oberseite, z.B. den Kerndeckel 15, des Formkernes 14 verdrängt. Diese Verdrängung des überschüssigen Betons 29 erfolgt so lange, bis beim Einpressen des Oberrings 43 exakt die vorgegebene Länge l des Betonteils 24 erreicht ist. Bei dem in Fig. 1 - 5 gezeigten Betonteil 24, das beim Ausführungsbeispiel links der Mittellinie mit Bewehrungen 36 und beim Ausführungsbeispiel rechts der Mittellinie mit einer Innenauskleidung 37 versehen ist, kann also trotz dieser Einlagen der Oberring 43 exakt auf die vorgegebene Länge l des Betonteiles 24 eingepreßt werden, obwohl z.B. bei der Bewehrung 36 der innere Bewehrungskorb mit seinem oberen Ende in das an diesem Ende des Betonteils 24 geformte Spitzende hinein ragt und nahezu bis zum Ende des Betonteils 24 reicht. Ebenso ist dies möglich beim Ausführungsbeispiel mit der Innenauskleidung 37, die mit ihrem oberen Ende bis zum oberen Ende des Betonteils 24 reicht. Wenn also Betonteile 24 hergestellt werden sollen, die mit Einlagen, z.B. Bewehrungen 36 und/oder Innenauskleidung 37,versehen werden sollen, so ist es möglich, die Länge l des Betonteiles 24 exakt in bezug auf die Länge dieser Einlagen, insbesondere Bewehrungen 36 bzw. Innenauskleidung 37, festzulegen. Es versteht sich gleichwohl, daß gleichermaßen auch Betonteile 24 ohne jegliche Einlagen hergestellt werden. Bei solchen unbewehrten Betonteilen ist es möglich, den Oberring 43 ebenfalls exakt auf eine solche Länge des unbewehrten Betonteils einzupressen, die der Soll-Länge zuzüglich einem als Zugabe noch hinzugerechneten Setzungsmaß des Betonteiles entspricht, wenn davon auszugehen ist, daß ein solches unbewehrtes Betonteil nach der Herstellung und Entformung sich noch etwas setzt. Ist mit einer solchen Setzung nicht zu rechnen, so kann auch bei der Herstellung eines unbewehrten Betonteiles der Oberring 43 auf die vorgegebene Endlänge des Betonteiles 24 eingepreßt werden.

Nach Erreichen einer beim Einpressen des Oberringes 43 erzeugten Länge l des Betonteils 24 wird eine gegensinnige axiale Relativverschiebung zwischen dem Formkern 14 einerseits und dem Formmantel 17 mitsamt dem daran gehaltenen Bodenring 21 und dem Betonteil 24 andererseits zurück in eine Ausgangsstellung vorgenommen, die in Fig. 5 gezeigt ist und in der der Formkern 14, der Formmantel 17 mit seinem oberen Flansch 18 und das Betonteil 24 mit der jeweiligen Oberseite wieder bündig abschließen. In dieser Ausgangsstellung ist der Formraum 20 durch den Oberring 43 geschlossen.

Beim gezeigten ersten Ausführungsbeispiel in Fig. 1 - 5 ist die Form 13 so gestaltet, daß der Formkern 14 stationär angeordnet und somit auch bei dieser Relativverschiebung stationär gehalten ist. In diesem Fall erfolgt die axiale Relativverschiebung dadurch, daß in bezug auf den stationären Formkern 14 der Formmantel 17 mitsamt dem daran gehaltenen Bodenring 21 und dem Betonteil 24 aus der bündigen Stellung gemäß Fig. 2 um das Maß x nach oben in die Verdrängungsstellung gemäß Fig. 3 und 4 und später wieder zurück in die Ausgangsstellung gemäß Fig. 5 verschoben werden. Die Besonderheit liegt also darin, daß erst im wesentlichen nach Abschluß des Verdichtungsvorganges und bei zumindest im wesentlichen nicht weiter verdichtbarem Beton eine Möglichkeit geschaffen wird, daß beim Einpressen des Oberringes 43 zur Formung des oberen Endes des Betonteiles 24 überschüssiger Beton, der beim Einpressen des Oberringes 43 aus dem Formraum 20 verschwinden muß, durch die Öffnung 28 verdrängt werden kann und so beim Einpressen des Oberringes 43 exakt die vorgegebene Länge l für das Betonteil 24 erreicht werden kann. Um diese axiale Relativverschiebung des Formmantels 17 mitsamt dem Bodenring 21 und dem Betonteil 24 relativ zum Formkern 14 um das Maß x zu erreichen, können die Ausstoßzylinder 25 herangezogen werden, die dazu aktiviert werden und durch Angriff auf der Unterseite des Bodenringes 21 diese Einheit relativ zum stationären Formkern 14 um das Maß x anheben. Dabei hebt der Bodenring 21 vom kernseitigen Stützring 19 ab. Zur gegensinnigen Relativverschiebung zurück in die Ausgangsstellung können die Ausstoßzylinder 25 gegensinnig aktiviert werden, wobei im übrigen je nach Einzelfall auch durch das Einpressen des Oberringes 43 eine Relativverschiebung zurück in die Ausgangsstellung erreichbar ist.

Bei einem anderen, nicht gezeigten Ausführungsbeispiel ist statt dessen der Formmantel 17 mitsamt dem Bodenring 21 und dem Betonteil 24 stationär gehalten, wobei dann der Formkern 14 relativ dazu in beschriebener Weise in die Verdrängungsstellung und zurück in die Ausgangsstellung verschoben wird. In diesem Fall wird bei stationär gehaltenem Bodenring 21 mit aufsitzenden Teilen der Formkern 14 um das Maß x nach unten in die Verdrängungsstellung gemäß Fig. 3 bewegt. Ist die exakte Länge l des Betonteils 24 erreicht, so wird der Formkern 14 gegensinnig dazu um das Maß x wieder nach oben in die bündige Ausgangsstellung gemäß Fig. 5 bewegt.

Bei einem anderen Ausführungsbeispiel einer Form 13, bei der keines der die Form bildenden Elemente stationär ist, werden zum Erreichen der Verdrängungsstellung und zum Zurückbewegen in die Ausgangsstellung der Formkern 14 einerseits sowie der Formmantel 17 mitsamt dem Bodenring 21 und dem Betonteil 24 andererseits relativ zueinander in beschriebener Weise verschoben.

Beim beschriebenen Ausführungsbeispiel gemäß Fig. 1 - 5 ist von einem Oberring 43 ausgegangen, der entsprechend seiner Form die Herstellung eines solchen Spitzendes des Betonteils 24 ermöglicht, dessen in Achsrichtung tiefer liegende Stufe sich außen befindet. Es gibt dagegen Fälle, bei denen der Oberring 43 umgekehrt geformt ist und dabei ein solches Ende am Betonteil 24 formen kann, bei dem die axial tiefer liegende Stufe sich innen befindet. Im Falle einer solchen umgekehrten Vermuffung wird die mindestens eine Öffnung 28 im Formraum zwischen dem oberen Ende des Formmantels 17, 18 und dem Oberring 43 gebildet. In diesem Fall wird vor und/oder während dem Einpressen des Oberringes 43 die mindestens eine Öffnung 28 im Formraum dadurch gebildet, daß ausgehend von dem oben bündigen Abschluß des Formkerns 14, des Formmantels 17, 18 und des Betonteils 24 eine axiale Relativverschiebung zwischen dem Formkern 14 einerseits und dem Formmantel 17 mitsamt dem Bodenring 21 und dem Betonteil 24 andererseits in die Verdrängungsstellung derart vorgenommen wird, daß dann der Formmantel 17 mit seiner Oberseite, insbesondere dem Flansch 18, um ein vorgegebenes Maß x tiefer verläuft als die Oberseite 15 des Formkerns 14 und des Betonteils, so daß beim Einpressen des Oberringes 43 zwischen letzterem, und zwar dessen Ringaußenbereich, und dem Formmantel 17, 18 eine entsprechende Ringöffnung gebildet ist, durch die hindurch Beton 29 entsprechender Menge nach außen und dann auf die Oberseite, insbesondere den Formtisch 18, des Formmantels 17 verdrängbar ist. In diesem Fall ist die Beschickungseinrichtung 30 entsprechend angepaßt, so daß der Abstreifring beim Vorfahren auf die Form 13 vorne anhebt und damit den überschüssigen Beton 29 mitnimmt.

Der beim beschriebenen Ausführungsbeispiel auf die Oberseite 15 des Formkerns 14 verdrängte, überschüssige Beton bleibt zunächst auf der Oberseite 15 liegen und wird beim nächsten Füllvorgang bei der Herstellung des nächsten Betonteiles durch die Beschickungseinrichtung 30 in den Formraum 20 geschoben, so daß diese Betonmenge 29 bei jedem Arbeitstakt für die Herstellung des nächsttolgenden Betonteiles 24 verwendet wird.

Auch wenn es von Vorteil sein kann, erst nach Abschluß des Füll- und Verdichtungsvorganges den Oberring 43 einzupressen, kann es gleichwohl von Vorteil sein, mit dem Einpressen des Oberringes 43 und mit dem Bilden der mindestens einen Öffnung 28 durch die beschriebene axiale Relativverschiebung um das Maß x schon etwa gegen Ende des Füll- und Verdichtungsvorganges zu beginnen.

Beim Herstellen des Betonteils 24 erfolgt die Verdichtung durch Rüttlung, und zwar den mindestens einen im Formkern 14 befindlichen Zentralrüttler. Von Vorteil kann es dabei sein, wenn beim Füllen der Form 13 der Beton voll verdichtet wird, wobei mit höheren Rüttelzeiten gearbeitet wird, so daß der Beton auch unabhängig von Mischungsschwankungen immer optimal verdichtet ist. Erst wenn der Verdichtungsvorgang abgeschlossen ist, kann die Herstellung des Spitzendes durch Einpressen des Oberringes 43 und die Herstellung auf das exakte Längenmaß l des Betonteiles 24 erfolgen. Diese Länge l kann in einem bestimmten Bereich unabhängig von der Länge des Formmantels 17 durch Festlegung der Relativverschiebung um das Maß x und durch Festlegung der Eintauchtiefe des Oberringes 43 in den Formraum 20 eingestellt werden. Besonders vorteilhaft ist das Verfahren bei der Herstellung von Betonteilen 24 in Form von Stahlbetonrohren oder Rohren mit Innenauskleidung 37, wie in Fig. 1 - 5 gezeigt ist, weil durch das Verfahren die Länge l des rohrförmigen Betonteils exakt zur Länge der Bewehrungskörbe 36 bzw. der Innenauskleidung 37 festgelegt werden kann.

Auch wenn das erfindungsgemäße Verfahren vorstehend anhand einer Maschine 10 gemäß Fig. 1 erläutert ist, ist dieses Verfahren bei nahezu allen bekannten Maschinen, die nach dem Rüttelpreßverfahren arbeiten, anwendbar, und dies ohne daß maschinelle Änderungen oder zusätzliche Elemente im Bereich der Form 13 oder an sonstiger Stelle notwendig sind. Um mit dem erfindungsgemäßen Verfahren zu arbeiten, bedarf es vielmehr lediglich einer Änderung des Fertigungsablaufes und der Steuerung der einzelnen Fertigungsphasen.

Ein weiterer Vorteil des erfindungsgemäßen Verfahrens, das die Herstellung exakter Längen l der Betonteile 24 ermöglicht, besteht bei der Herstellung von Betonteilen 24 mit nichtsymmetrischen Querschnitten, z.B. bei Eiprofilen, bei Betonrohren mit Sohle od. dgl. Bedingt durch die unterschiedlichen Wandungen müßten normalerweise beim bekannten Herstellungsverfahren beim Einpressen des Oberringes in Umfangsrichtung unterschiedliche Mengen von Beton verdrängt werden.

Beim Verfahren gemäß der Erfindung, bei dem das Verdrängen des Betons auf die Oberseite des Formkerns 14 geschieht, ist dies problemlos möglich, weil nämlich der Beton nicht innerhalb des geschlossenen Formraumes 20 radial verschoben werden muß, sondern weil durch die Schaffung der mindestens einen ringförmigen Öffnung 28 der Beton auf die Oberseite des Formkerns 14 ausweichen kann und lediglich dem Verdrängungsquerschnitt entsprechend ausgepreßt wird. Das erfindungsgemäße Verfahren ermöglicht einen störungsfreien automatischen Fertigungsablauf bei der Herstellung von Betonteilen 24 verschiedenster Art, Form und Größe und auch bei Großrohren, z.B. solchen mit einer Baulänge von 3 m und einer Nennweite von 2 m.

Während oder nach der Relativverschiebung um das Maß x in die Verdrängungsstellung gemäß Fig. 1 und 3 wird mittels eines Antriebes der Oberring 43 so weit herabgepreßt, bis die exakte Länge l des Betonteiles 24 erreicht ist. Die axiale Relativverschiebung um das Maß x sowie das Herabpressen des Oberringes 43 wird exakt über Endschalter bzw. Wegmessungen od. dgl. gesteuert, so daß sich reproduzierbar exakt die Länge l für das Betonteil 24 erreichen läßt. Sobald die exakte Länge l erreicht ist, wird in beschriebener Weise die axiale Relativverschiebung um das Maß x zurück in die Ausgangsstellung gemäß Fig. 5 vorgenommen. Dann ist der Vorgang der Formgebung des oberen Endes des Betonteiles 24, insbesondere des Spitzendes dort, abgeschlossen. Anschliessend daran wird der Oberring 43 mittels seines Antriebes in Pfeilrichtung 41 zurück nach oben und in seine Ausgangsstellung nach links bewegt. Daraufhin kann die Entformung des hergestellten Betonteiles 24 geschehen, die je nach Maschinentyp und Verfahrensweise unterschiedlich erfolgen kann. Z.B. erfolgt die Entformung dadurch, daß die Ausstoßzylinder 25 aktiviert werden, die von unten her den Bodenring 21 mitsamt dem Formmantel 17 und dem geformten Betonteil 24 relativ zum staitonären Formkern 14 ausreichend weit, z.B. 500 mm, nach oben ausstoßen, woraufhin die genannten Teile mittels eines Kranes od. dgl. komplett vom Formkern 14 abgezogen werden können. Je nach Verfahren werden die hergestellten Betonteile 24 dann mitsamt dem Formmantel 17 abtransportiert. Im anderen Fall werden die Betonteile 24 sofort entschalt und ohne Formmantel abtransportiert.

Im Rahmen der Erfindung liegt auch eine Verfahrensweise, bei der nach dem Einpressen des Oberringes 43 auf die exakte Länge l des Betonteiles 24 anschließend das Betonteil 24 mit Formmantel 17 und Bodenring 21 über einen vorhandenen Ausstoßwagen wieder zurück in eine untere Stellung bewegt werden und dann mittels des Oberringes 43 das oberseitige Spitzende des Betonteiles 24 fertig gepreßt wird. Anschliessend erfolgt dann der Entschalungsvorgang in üblicher Weise durch Hochfahren des Formmantels 17 und Ausstoßwagens, so daß das Betonteil 24 vollkommen entschalt wird und der Maschine entnommen werden kann.

Die Verdichtung des Betons wird durch Rütteln bewirkt. Diese Rüttlung nimmt man auch bei der axialen Relativbewegung zwischen dem Formkern 14 einerseits und dem Formmantel 17 mit Bodenring 21 und Betonteil 24 andererseits in die Verdrängungsstellung, ferner beim Einpressen des Oberringes 43 und Verdrängen des überschüssigen Betons 29 aus dem Formraum 20 und ferner bei der axialen Relativverschiebung um das Maß x zurück in die Ausgangsstellung vor. Während dieser Vorgänge ist also der Zentralrüttler eingeschaltet. Auch dann, wenn beim Herabpressen des Oberringes 43 das exakte Maß l erreicht ist und durch Relativverschiebung um das Maß x zurück in die Ausgangsstellung der Schließzustand der Form gemäß Fig. 5 erreicht ist, kann noch weiter gerüttelt werden, um eine gute Ausformung des oberen Endes, insbesondere Spitzendes, des Betonteiles 24 durch den Oberring 43 zu erreichen.

Bei einem anderen, nicht gezeigten Ausführungsbeispiel geht man ausgehend von dem bündigen Zustand der Form 13 mit eingefülltem und verdichtetem Beton zur Bildung der mindestens einen Öffnung des Formraumes 20 so vor, daß dazu mindestens ein Element des Formkernes 14 und/oder des Formmantels 17 und/oder des Bodenringes 21 und/oder des Oberringes 43 entfernt und diese mindestens eine Öffnung danach, wenn die erforderliche Menge 29 an Beton aus dem Formraum 29 verdrängt wurde, wieder dadurch geschlossen wird, daß dieser Teil wieder an Ort und Stelle zurück bewegt wird. Als derartige,zur Bildung der mindestens einen Öffnung entfernbare und danach wieder in die Ausgangsstellung zurück bewegbare Elemente kommen z.B. Wandteile des Formkernes 14 und/oder des Formmantels 17 in Betracht, die aus Klappen, Schiebern od. dgl. bestehen können, wobei eine Abführung für den durch die so geschaffenen Öffnungen hindurch verdrängten Beton vorgesehen wird, damit einerseits eine Verschmutzung der Form 13 vermieden wird und andererseits dieser verdrängte Beton beim nachfolgenden Arbeitszyklus mit verarbeitet werden kann. Zusätzlich oder statt dessen kann ein derartiges entfernbares und wieder zurück in die Ausgangsstellung bewegbares Element auch Teil des Bodenringes 21 sein. Schließlich kann man statt dessen oder gleichzeitig auch beim Oberring 43 entsprechende Elemente vorsehen. Auch dadurch wird das erfindungsgemäße Grundprinzip verwirklicht, bei dem man vor und/oder während dem Einpressen des Oberringes 43 im Formraum 20 mindestens eine Öffnung bildet, durch die beim Einpressen des Oberringes 43 auf das vorgegebene Maß l des Betonteiles 24 überschüssiger Beton aus dem Formraum 20 verdrängt wird, und bei dem man dann diese mindestens eine Öffnung danach wieder verschließt. Die Erfindung geht dabei von der Erkenntnis aus, daß sich der Beton nach Erreichen eines bestimmten Verdichtungszustandes mit möglichst optimaler Verdichtung, unabhängig von Mischungsschwankungen, durch Zusammenpressen in einem geschlossenen Formraum nicht weiter verdichten läßt, zumindest nicht reproduzierbar und so, daß dann eine vorgegebene Länge für das Betonteil 24 reproduzierbar möglich ist. Daher sieht die Erfindung den Grundgedanken vor, erst zumindest im wesentlichen nach Abschluß des Verdichtungsvorganges mit erreichter nahezu voller Verdichtung das Ausformen des Betonteilendes, insbesondere Spitzendes, durch Einpressen des Oberringes 43 vorzunehmen, wobei dann wegen nicht weiter möglicher Verdichtung des Betons dieses Einpressen des Spitzendes und Herstellen der vorgegebenen Länge l des Betonteiles 24 sich in einfacher Weise dadurch verwirklichen läßt, daß vor und/oder während dem Einpressen des Oberringes im Formraum 20 mindestens eine Öffnung 28 vorgesehen wird, über die überschüssiger Beton 29 beim Einpressen des Oberringes 43 aus dem Formraum 20 verdrängt wird, so lange, bis bei diesem Einpreßvorgang die vorgegebene Länge l des Betonteiles 24 erreicht ist.

Das beschriebene Verfahren zeichnet sich dadurch aus, daß es bei vorhandenen Maschinen zum Einsatz kommen kann, ohne daß es irgendwelcher zusätzlicher oder andersgestalteter Vorrichtungsteile, insbesondere im Bereich der Form, bedarf. Es muß lediglich der Fertigungsablauf und somit die Steuerung der einzelnen Fertigungsstufen geändert und daran angepaßt werden. Das Verfahren macht es möglich, trotz Mischungsschwankungen des Betons einerseits eine möglichst gute Verdichtung zu erreichen und andererseits hinsichtlich des herzustellenden Betonteils immer exakte vorgegebene Baulängen l zu verwirklichen, auch wenn Mischungsschwankungen und Verdichtungsschwankungen beim Beton vorkommen sollten.

## Patentansprüche

1. Verfahren zum Herstellen von Betonteilen (24), insbesondere von Rohren, Schachtringen, Schachthälsen od. dgl., in einer Form (13) mit einem von einem Formkern (14), einem Bodenring (21) und einem Formmantel (17) begrenzten Formraum (20), bei dem man den Formraum (20) mit Betonmaterial (24) füllt, das verdichtet wird, und in das offene Formraumende einen den Formraum begrenzenden Oberring (43) einpreßt, der dem Stirnende des Betonteils (24) eine dementsprechende Form, insbesondere mit Spitzende` gibt, **dadurch gekennzeichnet,** daß man vor und/oder während dem Einpressen des Oberringes (43) mindestens eine Öffnung (28) im Formraum (20) durch Entfernen von den Formraum (20) begrenzenden Teilen (14, 16, 17, 21, 28) bildet und beim Einpressen des Oberringes (43) über diese mindestens eine Öffnung (28) überschüssigen Beton (29) aus dem Formraum (20) verdrängt und danach die mindestens eine Öffnung (28) wieder verschließt.

2. Verfahren nach Anspruch 1, **dadurch gekennzeichnet,** daß man die mindestens eine Öffnung (20) im Formraum (20) am oberen Ende der Form (13) bildet.

3. Verfahren nach Anspruch 1 oder 2, **dadurch gekennzeichnet,** daß man die mindestens eine Öffnung (28) im Formraum (20) zwischen dem oberen Ende des Formkerns (14) und dem Oberring (43) bildet.

4. Verfahren nach einem der Ansprüche 1 - 3, **dadurch gekennzeichnet,** daß man vor und/oder während dem Einpressen des Oberringes (43) die mindestens eine Öffnung (28) im Formraum (20) dadurch bildet, daß ausgehend von einem oben bündigen Abschluß des Formkerns (14), des Formmantels (17) und des Betonteils (24) im Formraum (20) eine axiale Relativverschiebung zwischen dem Formkern (14) einerseits und dem Formmantel (17) mitsamt dem Bodenring (21) und dem Betonteil (24) andererseits in eine Verdrängungsstellung und derart vorgenommen wird, daß der Formkern (14) mit seiner Oberseite, z. B. dem Kerndeckel (15), um ein vorgegebenes Maß (x) tiefer als die Oberseite (18) des Formmantels (17) und des Betonteils (24)verläuft und beim Einpressen des Oberringes (43) zwischen letzterem (43) und dem Formkern (14) eine Ringöffnung (28) gebildet ist, durch die hindurch Beton (29) nach innen und auf die Oberseite (15) des Formkerns (14) verdrängbar ist.

5. Verfahren nach Anspruch 1 oder 2, **dadurch gekennzeichnet,** daß man die mindestens eine Öffnung (28) im Formraum (20) zwischen dem oberen Ende (18) des Formmantels (17) und dem Oberring (43) bildet.

6. Verfahren nach Anspruch 5, **dadurch gekennzeichnet,** daß man vor und/oder während dem Einpressen des Oberringes (43) die mindestens eine Öffnung (28) im Formraum (20) dadurch bildet, daß ausgehend von einem oben bündigen Abschluß des Formkerns (14, 15), des Formmantels (17, 18) und des Betonteils (24) im Formraum (20) eine axiale Relativverschiebung zwischen dem Formkern (14) einerseits und dem Formmantel (17) mitsamt dem Bodenring (21) und dem Betonteil (24) andererseits in eine Verdrängungsstellung und derart vorgenommen wird, daß der Formmantel (17) mit seiner Oberseite, insbesondere mit dem Formtisch (18), um ein vorgegebenes Maß (x) tiefer als die Oberseite (15) des Formkerns (14) und des Betonteils (24) verläuft und beim Einpressen des Oberringes (43) zwischen letzterem (43) und dem Formmantel (17, 18) eine äußere Ringöffnung gebildet ist, durch die hindurch Beton nach außen und auf die Oberseite (18) des Formmantels (17) verdrängbar ist.

7. Verfahren nach einem der Ansprüche 1 - 6, **dadurch gekennzeichnet,** daß nach Erreichen einer beim Einpressen des Oberringes (43) erzeugten Länge (1) des Betonteils (24) eine gegensinnige axiale Relativverschiebung zwischen dem Formkern (14) einerseits und dem Formmantel (17) mitsamt dem Bodenring (21) und dem Betonteil (24) andererseits zurück in eine Ausgangsstellung vorgenommen wird, in der der Formkern (14), der Formmantel (17) und das Betonteil (24) mit ihrer jeweiligen Oberseite (15, 18) bündig abschließen.

8. Verfahren nach einem der Ansprüche 1 - 7, **dadurch gekennzeichnet,** daß in der Ausgangsstellung der Formraum (20) durch den Oberring (43) beschlossen ist.

9. Verfahren nach einem der Ansprüche 1 - 8, **dadurch gekennzeichnet,** daß der Formkern (14) stationär gehalten wird und der Formmantel (17) mitsamt dem Bodenring (21) und dem Betonteil (24) relativ dazu (14) in die Verdrängungsstellung und zurück in die Ausgangsstellung verschoben werden.

10. Verfahren nach einem der Ansprüche 1 - 8, **dadurch gekennzeichnet,** daß der Formmantel (17) mitsamt dem Bodenring (21) und dem Betonteil (24) stationär gehalten werden und der Formkern (14) relativ dazu (17, 21) in die Verdrängungsstellung und zurück in die Ausgangsstellung verschoben wird.

11. Verfahren nach einem der Ansprüche 1 - 10, **dadurch gekennzeichnet,** daß der Formkern (14) einerseits sowie der Formmantel (17) mitsamt dem Bodenring (21) und dem Betonteil (24) andererseits allesamt relativ zueinander verschoben werden.

12. Verfahren nach Anspruch 1, **dadurch gekennzeichnet,** daß man zur Bildung der mindestens einen Öffnung mindestens ein Element des Formkernes (14) und/oder des Formmantels (17) und/oder des Bodenringes (21) und/oder des Oberringes (43) entfernt und beim Einpressen des Oberringes (43) über diese mindestens eine Öffnung überschüssigen Beton aus dem Formraum (20) verdrängt und danach zum Schließen der Öffnung dieses mindestens eine Element wieder an Ort und Stelle bewegt.

13. Verfahren nach einem der Ansprüche 1 - 12, **dadurch gekennzeichnet,** daß man mit dem Einpressen des Oberringes (43) und mit dem Bilden der mindestens einen Öffnung (28) im Formraum (20) etwa gegen Ende des Füll- und Verdichtungsvorganges beginnt.

14. Verfahren nach einem der Ansprüche 1 - 13, **dadurch gekennzeichnet,** daß man mit dem Einpressen des Oberringes (43) und mit dem Bilden der mindestens einen Öffnung (28) beginnt, wenn der Füll- und Verdichtungsvorgang zumindest annähernd abgeschlossen ist.

15. Verfahren nach einem der Ansprüche 1 - 14, **dadurch gekennzeichnet,** daß man in den Formraum (20) Einlagen, insbesondere Bewehrungen (36), z. B. Bewehrungskörbe, Innenauskleidungen (37), Steigelemente od. dgl. einbringt.

16. Verfahren nach einem der Ansprüche 1 - 15, **dadurch gekennzeichnet,** daß man den Oberring (43) auf die vorgegebene Länge (1) des Betonteils (24) einpreßt.

17. Verfahren nach einem der Ansprüche 1 - 14, **dadurch gekennzeichnet,** daß man den Oberring (43) auf eine solche Länge des unbewehrten Betonteils (24) einpreßt, die der Sollänge zuzüglich einem Setzungsmaß des Betonteils entspricht.

18. Verfahren nach einem der Ansprüche 1 - 17, **dadurch gekennzeichnet,** daß man die Verdichtung des Betons durch Rüttelnbewirkt und daß man auch bei der axialen Relativbewegung zwischen dem Formkern (14) einerseits und dem Formmantel (17) mit dem Bodenring (21) und dem Betonteil (24)andererseits in die Verdrängungsstellung, ferner beim Einpressen des Oberringes (43) und Verdrängen überschüssigen Betons (29) aus dem Formraum (20) und ferner bei der axialen Relativbewegung zurück in die Ausgangsstellung die Rüttlung vornimmt.

19. Verfahren nach einem der Ansprüche 1 - 18, **dadurch gekennzeichnet,** daß man die Rüttlung auch bei erreichter Ausgangsstellung und bei mittels des Oberringes (43) geschlossenem Formraum (20) vornimmt.

## Claims

1. A method of making concrete parts (24), particularly parts of pipes, shaft rings, shaft necks or the like, in a mould (13) with a mould base (20) defined by a mould core (14), a bottom ring (21) and a mould shell (17), in which the mould space (20) is filled with concrete material (24) which is compressed and forces into the open end of the mould space a top ring (43) which bounds the mould space and which imparts to the end of the concrete part (24) a matching shape, particularly a pointed end, characterised in that before and/or during the pressing in of the top ring (43), at least one aperture (28) is formed in the mould space (20) by removing parts (14, 16, 17, 21, 28) which bound the mould space (20), and when the top ring (43) is pressed in, excess concrete (29) is forced out of the mould space (20) trough this at least one aperture (28), after which the at least one aperture (28) is closed again.

2. A method according to Claim 1, characterised in that the at least one aperture (28) in the mould space (20) is formed at the upper end of the mould (18).

3. A method according to claim 1 or 2, characterised in that the at least one aperture (28) is formed in the mould space (20) between the top end of the mould core (14) and the top ring (43).

4. A method according to one of Claims 1 to 3, characterised in that before and/or during the pressing in of the top ring (43) the at least one aperture (28) in the mould space (20) is formed in that on the basis of the mould core (14), the mould shell (17) and the concrete part (24) in the mould space (20) being flush at the top, there is a relative axial displacement between the mould core (14) on the one hand and the mould shell (17) together with the bottom ring (21) and the concrete part (24) on the other, into a displacement position so that the top of the mould core (14), e.g. the core cover (15), extends by a given amount (x) deeper than the top (18) of the mould shell (17) and concrete part (24) and, when the top ring (43) is pressed in, an annular aperture (28) is formed between the top ring (43) and the mould core (14) to which concrete (29) can be forced inwardly and onto the top (15) of the mould core (14).

5. A method according to claim 1 or 2, characterised in that the at least one aperture (28) in the mould space (20) is formed between the top end (18) of the mould shell (17) and the top ring (43).

6. A method according to Claim 5, characterised in that before and/or during pressing in of the top ring (43), the at least one aperture (28) in the mould space (20) is formed in that on the premise of the mould care (14, 15), mould shell (17, 18) and concrete part (24) finishing flush at the top in the mould space (20) there is a relative axial displacement between the mould core (14) on the one hand and the mould shell (17) with the bottom ring (21) and concrete part (24) on the other, into a displacement position so that the top of the mould shell (17), particularly with the mould table (18), extends by a certain amount (x) deeper than the top (15) of the mould core (14) and of the concrete part (24) and, when the top ring (43) is pressed in, there is formed between the latter (43) and the mould shell (17, 18) an outer annular aperture through which concrete can be displaced outwardly and onto the top (18) of the mould shell (17).

7. A method according to one of Claims 1 to 6, characterised in that once a length (l) of concrete part (24) created during pressing in of the top ring (43) is attained, there is an oppositely directed axial relative displacement between the mould core (14) on the one hand and the mould shell (17) together with the bottom ring (21) and the concrete part (24) on the other, back into a starting position in which the mould core (14), the mould shell (17) and the concrete part (24) all have their respective tops (15, 18) flush with one another.

8. A method according to one of Claims 1 to 7, characterised in that in the starting position the mould space (20) is closed by the top ring (43).

9. A method according to one of Claims 1 to 8, characterised in that the mould core (14) is kept stationary and the mould shell (17) together with the bottom ring (21) and the concrete part (24) are displaced relatively to it (14) into the displacement position and back into the starting position.

10. A method according to one of Claims 1 to 8, characterised in that the mould shell (17) together with the bottom ring (21) and the concrete part (24) are maintained stationary and the mould core (14) is displaced relatively to it (17, 21) into the displacement position and back into the starting position.

11. A method according to one of Claims 1 to 10, characterised in that the mould core (14) on the one hand as well as the mould shell (17) together with the bottom ring (21) and the concrete part (24) on the other are all displaced in relation to one another.

12. A method according to Claim 1, characterised in that to form the at least one aperture, at least one element of the mould core (14) and/or mould shell (17) and/or bottom ring (21) and/or top ring (43) is removed and upon the top ring (43) being pressed in, excess concrete is displaced from the mould space (20) through this at least one aperture and afterwards this at least one element is moved again on the spot in order to close the aperture.

13. A method according to one of Claims 1 to 12, characterised in that the pressing in of the top ring (43) and the formation of the at least one aperture (28) in the mould space (20) are started substantially towards the end of the filling and compaction process.

14. A method according to one of Claims 1 to 13, characterised in that pressing in of the top ring (43) and forming of the at least one aperture (28) start when the filling and compaction process is at least nearly completed.

15. A method according to one of Claims 1 to 14, characterised in that inserts, particularly reinforcing members (36), e.g. reinforcing baskets, inner linings (37), rising elements or the like are placed into the mould space (20).

16. A method according to one of Claims 1 to 15, characterised in that the top ring (43) is pressed in to the predetermined length (l) at the concrete part (24).

17. A method according to one of Claims 1 to 14, characterised in that the top ring (43) is pressed in to such a length of the non-reinforced concrete part (24) as corresponds to the desired length plus an allowance for settlement of the concrete parts.

18. A method according to one of Claims 1 to 17, characterised in that the concrete is compacted by riddling and in that riddling takes place also during the relative axial movement between the mould core (14) on the one hand and the mould shell (17) with the bottom ring (21) and the concrete part (24) on the other into the displacement position and also during pressing in of the top ring (43) and displacement of excess concrete (29) from the mould space (20) and also upon relative axial movement back into the starting position.

19. A method according to one of Claims 1 to 18, characterised in that riddling also takes place after the starting position is reached and while the mould space (20) is closed by means of the top ring (43).

## Revendications

1. Procédé de fabrication d'éléments en béton (24), de tuyaux, anneaux de cuvelage, cols de colonnes, ou autres, notamment, dans un moule (13), avec un compartiment de moulage (20) délimité par un noyau (14), un anneau de fond (21) et un châssis (17), procédé selon lequel le compartiment de moulage (20) est rempli de béton (24), qui est serré, et un anneau supérieur (43), délimitant le compartiment de moulage, est emmanché dans l'extrémité ouverte de ce dernier, cet anneau conférant une forme adéquate, une extrémité en pointe notamment, à l'extrémité frontale de l'élément en béton (24), caractérisé en ce que avant et/ou pendant l'emmanchement de l'anneau supérieur (43) une overture (28), au moins, est formée dans le compartiment de moulage (20)en écartant des éléments (14, 16, 17, 21, 28) délimitant le compartiment de moulage (20) et en ce que lors de l'emmanchement de l'anneau supérieur (43) du béton excédentaire (29) est refoulé du compartiment de moulage (20) au travers de cette ouverture (28), au moins, et en ce que l'ouverture (28), au moins, est ensuite refermée.

2. Procédé suivant la revendication 1, caractérisé en ce que l'ouverture (28), au moins, est formée dans le compartiment de moulage (20) sur l'extrémité supérieure du moule (13).

3. Procédé suivant l'une des revendications 1 et 2, caractérisé en ce que l'ouverture (28), au moins, est formée dans le compartiment de moulage (20) entre l'extrémité supérieure du noyau (14) et l'anneau supérieur (43).

4. Procédé suivant l'une quelconque des revendications 1 à 3, caractérisé en ce que l'ouverture (28), au moins, est formée dans le compartiment de moulage (20), avant et/ou pendant l'emmanchement de l'anneau supérieur (43), par le fait que, à partir d'un affleurement en partie haute du noyau (14), du châssis (17) et de l'élément en béton (24) dans le compartiment de moulage (20), un déplacement axial relatif est assuré entre le noyau (14), d'une part, le châssis (17) avec l'anneau de fond (21) et l'élément en béton (24), d'autre part, dans une position de refoulement et de sorte que le noyau (14) se situe d'une cote prédéfinie (x) par son côté supérieur, son couvercle (15), par exemple, à un niveau inférieur au côté supérieur (18) du châssis (17) et de l'élément en béton (24), et qu'une ouverture annulaire (28) est formée lors de l'emmanchement de l'anneau supérieur (43), entre ce dernier (43) et le noyau (14), du béton (29) pouvant être refoulé au travers de cette ouverture, vers l'intérieur et sur le côté supérieur (15) du noyau (14).

5. Procédé suivant l'une des revendications 1 et 2, caractérisé en ce que l'ouverture (28), au moins, est formée dans le compartiment de moulage (20) entre l'extrémité supérieure (18) du châssis (17) et l'anneau supérieur (43).

6. Procédé suivant la revendication 5, caractérisé en ce que l'ouverture (28), au moins, est formée dans le compartiment de moulage (20), avant et/ou pendant l'emmanchement de l'anneau supérieur (43), par le fait que, à partir d'un affleurement en partie haute du noyau (14, 15), du châssis (17, 18) et de l'élément en béton (24) dans le compartiment de moulage (20), un déplacement axial relatif est assuré entre le noyau (14), d'une part, le châssis (17) avec l'anneau de fond (21) et l'élément en béton (24), d'autre part, dans une position de refoulement et de sorte que le châssis (17) se situe d'une cote prédéfinie (x) par son coté supérieur, la table de moulage (18) notamment, à un niveau inférieur au côté supérieur (15) du noyau (14) et de l'élément en béton (24), et qu'une ouverture annulaire externe est formée lors de l'emmanchement de l'anneau supérieur (43), entre ce dernier (43) et le châssis (17, 18), du béton pouvant être refoulé au travers de cette ouverture vers l'extérieur, et sur le côté supérieur (18) du châssis (17).

7. Procédé suivant l'une quelconque des revendications 1 à 6, caractérisé en ce que, après l'obtention d'une longueur (l) de l'élément en béton (24), produite par l'emmanchement de l'anneau supérieur (43), un déplacement axial relatif, de sens contraire, est assuré entre le noyau (14), d'une part, le châssis (17) avec l'anneau de fond (21) et l'élément en béton (24), d'autre part, pour le retour dans une position initiale, dans laquelle le noyau (14), le châssis (17) et l'élément en béton (24) affleurent par leur côté supérieur respectif (15, 18).

8. Procédé suivant l'une quelconque des revendications 1 à 7, caractérisé en ce que le compartiment de moulage (20) est fermé par l'anneau supérieur (43) dans la position initiale.

9. Procédé suivant l'une quelconque des revendications 1 à 8, caractérisé en ce que le noyau (14) est maintenu d'une manière stationnaire, le châssis (17), avec l'anneau de fond (21) et l'élément en béton (24), étant déplacés par rapport au noyau (14) dans la position de refoulement et ramenés dans la position initiale.

10. Procédé suivant l'une quelconque des revendications 1 à 8, caractérisé en ce que le châssis (17), avec l'anneau de fond (21) et l'élément en béton (24), sont maintenus d'une manière stationnaire, le noyau (14) étant déplacé par rapport à ces éléments (17, 21) dans la position de refoulement et ramené dans la position initiale.

11. Procédé suivant l'une quelconque des revendications 1 à 10, caractérisé en ce que le noyau (14), d'une part, le châssis (17) avec l'anneau de fond (21) et l'élément en béton (24), d'autre part, sont déplacés tous ensemble les uns par rapport aux autres.

12. Procédé suivant la revendication 1, caractérisé en ce qu'un élément, au moins, du noyau (14) et/ou du châssis (17) et/ou de l'anneau de fond (21) et/ou de l'anneau supérieur (43) est écarté pour former l'ouverture, au moins, du béton excédentaire étant refoulé du compartiment de moulage (20) par cette ouverture, au moins, lors de l'emmanchement de l'anneau supérieur (43), puis cet élément, au moins, étant ramené en place pour fermer l'ouverture.

13. Procédé suivant l'une quelconque des revendications 1 à 12, caractérisé en ce que l'emmanchement de l'anneau supérieur (43) et la formation de l'ouverture (28), au moins, dans le compartiment de moulage (20), débutent à peu près vers la fin de l'opération de remplissage et de serrage.

14. Procédé suivant l'une quelconque des revendications 1 à 13, caractérisé en ce que l'emmanchement de l'anneau supérieur (43) et la formation de l'ouverture (28), au moins, débutent lorsque l'opération de remplissage et de serrage est terminée, à peu près du moins.

15. Procédé suivant l'une quelconque des revendications 1 à 14, caractérisé en ce que des inserts, des armatures (36) notamment, telles que cages d'armature, des revêtements internes (37), des éléments ascendants, ou autres, sont introduits dans le compartiment de moulage (20).

16. Procédé suivant l'une quelconque des revendications 1 à 15, caractérisé en ce que l'anneau supérieur (43) est emmanché sur la longueur prédéfinie (l) de l'élément en béton (24).

17. Procédé suivant l'une quelconque des revendications 1 à 14, caractérisé en ce que l'anneau supérieur (43) est emmanché sur une longueur de l'élément en béton (24) non armé, correspondante à la longueur de consigne plus une cote de tassement de l'élément en béton.

18. Procédé suivant l'une quelconque des revendications 1 à 17, caractérisé en ce que le serrage du béton est produit par secousses, et en ce que le secouage est assuré lors du déplacement axial relatif entre le noyau (14), d'une part, le châssis (17) avec l'anneau de fond (21) et l'élément en béton (24), d'autre part, dans la position de refoulement, lors de l'emmanchement de l'anneau supérieur (43) et du refoulement du béton excédentaire (29) du compartiment de moulage (20), et lors du déplacement axial relatif pour le retour dans le position initiale.

19. Procédé suivant l'une quelconque des revendications 1 à 18, caractérisé en ce que le secouage est également assuré une fois la position initiale atteinte, et en position de fermeture du compartiment de moulage (20) au moyen de l'anneau supérieur (43).
